# EUROPÄISCHE PATENTSCHRIFT

(11) **EP 1 951 075 B1**
(45) Veröffentlichungstag und Bekanntmachung des Hinweises auf die Patenterteilung: **13.05.2009**
(21) Anmeldenummer: 06742343.4
(22) Anmeldetag: 16.05.2006
(51) Int. Cl.: A41D 13/01, A62B 17/00, A41D 31/00

(54) **SCHUTZBEKLEIDUNG MIT REFLEXBÄNDERN**
PROTECTIVE CLOTHING WITH REFLECTION STRIPS
VETEMENT DE PROTECTION A BANDES REFLECHISSANTES

(30) Priorität: 01.06.2005 DE 102005025579
(43) Veröffentlichungstag der Anmeldung: 06.08.2008
(73) Patentinhaber: Lion Apparel Deutschland Gmbh, 04442 Zwenkau (DE)
(72) Erfinder: CZECH, Timo, 04179 Leipzig (DE)
(74) Vertreter: Holtfoth, Hans-Jürgen
(86) Internationale Anmeldenummer: PCT/DE2006/000835
(87) Internationale Veröffentlichungsnummer: WO 2006/128420

(56) Entgegenhaltungen:
- EP-A- 0 917 888
- WO-A-02/45801
- US-A- 6 155 689
- US-A1- 2003 019 009

## Beschreibung

Die Erfindung betrifft Schutzbekleidung mit Reflexbändern gemäß dem Oberbegriff des Patentanspruches 1.

Schutzbekleidung beispielsweise im Bereich der Brandbekämpfung weist üblicherweise an mehreren Stellen auf Jacken und Hosen applizierte Reflexbänder auf, um die Sicherheit der die Schutzkleidung im Einsatz tragenden Personen insbesondere beim Einsatz bei Dunkelheit zu erhöhen. Eine typische Anordnung der Reflexbänder ist auf Knöchelhöhe der Hosen sowie an den Ärmeln und dem Brustbereich der Jacken.

Gerade spezielle Schutzbekleidung, wie beispielsweise solche im Einsatz bei der Brandbekämpfung, muß eine Vielzahl von Eigenschaften aufweisen, um den extremen Bedingungen des Einsatzes gerecht zu werden. So muß eine Feuerwehrjacke zum einen eine große Hitzeresistenz aufweisen, des weiteren feuchtigkeitsabweisend sein, gleichzeitig aber Feuchtigkeit von der Jackeninnenseite austreten lassen, also atmungsaktiv sein. Erreicht werden diese Eigenschaften durch die Kombination verschiedener Werkstoffe und Membrane, woraus eine aufwendige Sandwichbauweise resultiert.

Die Atmungsaktivität der Schutzbekleidung, also die Funktion, die Körperwärme und -feuchtigkeit der Person im Einsatz austreten zu lassen, ist von großer Bedeutung, da ansonsten die von außen auf die Person einwirkende Hitze zwar wirkungsvoll abgewehrt wird, die von den Anstrengungen des Einsatzes herrührende Erhitzung der Person selbst sowie der Schweiß aber in der Schutzbekleidung gestaut werden. Dies schränkt die Leistungsfähigkeit der Personen deutlich ein und stellt ein großes Risiko beim ohnehin gefährlichen Einsatz dar.

Hier treten nun Probleme bei der Verwendung der bekannten Reflexbänder auf. In der Praxis macht die durch Reflexbänder abgedeckte Fläche der Schutzbekleidung bis zu 20% der gesamten Oberfläche aus. Durch die Aufbringung der Reflexbänder ist die Schutzbekleidung somit zu in etwa 20% versiegelt und in ihrer Atmungsaktivität deutlich eingeschränkt. Das heißt, die Schutzbekleidung ist grundsätzlich aufgrund der aufwendigen Fertigung mit speziellen atmungsaktiven Membranen nach außen hin durchlässig gestaltet, was aber durch die Aufbringung der Reflexbänder wieder deutlich reduziert wird.

Die Auswirkungen im Einsatz sind sehr negativ. Zum einen bewirken die Reflexbänder eine schlechtere Atmung der Schutzbekleidung, wodurch die Personen im Einsatz schneller ermüden und so die Leistungsfähigkeit sinkt. Es kann allerdings zudem zu ernsten Verletzungen kommen. Untersuchungen haben ergeben, dass Verbrennungen bei der Brandbekämpfung insbesondere in den Bereichen am Körper auftreten, die sich unter von Reflexbändern bedeckten Flächen der Schutzbekleidung befinden. Es kommt hier zu lokalen Schweißzonen, die sich besonders aufheizen und zu Verbrühungen führen.

Aus der EP 0917 888 A2 ist daher ein perforiertes Reflexband bekannt, welches Perforierungen zur Atmungsaktivität aufweist. Allerdings wird diese Eigenschaft nur unzureichend verwirklicht, wenn nicht auch die Anbringung des Reflexbandes auf der Kleidung die Atmungsaktivität unterstützt.

Es ist daher die Aufgabe der Erfindung, Schutzbekleidung mit perforierten Reflexbändern zu schaffen, die die zuvor genannten Nachteile vermeidet und eine atmungsaktive Schutzbekleidung auch im Bereich der Reflexbänder ermöglicht. Zudem soll ein perforiertes Reflexband geschaffen werden, dass zur Herstellung einer solchen Schutzbekleidung geeignet ist.

Erreicht wird dies nach der Erfindung durch Schutzbekleidung mit Reflexbändern mit den Merkmalen des Anspruchs 1. Anspruch 5 beschreibt das erfindungsgemäße Reflexband.

Die weiteren Ansprüche 2-4 sowie 6 kennzeichnen vorteilhafte Ausführungsformen der Erfindung.

Um der Versiegelung der Schutzbekleidung durch aufgebrachte Reflexbänder entgegenzuwirken, sollen nach der Erfindung die Reflexbänder selbst atmungsaktiv und wasserdampfdurchlässig ausgebildet sein.

Dies wird erreicht neben der Perforierung der Reflexbänder durch die Verwendung eines speziellen atmungsaktiven Klebers, der zudem nicht in den Bereichen aufgebracht ist, in denen die Perforierungen angeordnet sind. Es handelt sich hierbei zweckmäßigerweise um eine enge Perforierung mit einem Lochdurchmesser von etwa 1 mm sowie einer Dichte von etwa 30 Perforierungen pro cm².

Es ist hierbei von Bedeutung, dass die Perforierungen nicht aufgrund der Form der Verbindung des Reflexbandes mit der Schutzbekleidung wieder zum Teil geschlossen werden. Daher ist es zweckmäßig, die Reflexbänder beispielsweise lediglich in ihren Randbereichen mit der Schutzbekleidung zu verkleben oder zu vernähen.

Das Offenhalten der Perforierungen wird erreicht, in dem ein Klebstofffilm bereits vor der Perforierung auf das Reflexband aufgebracht wird, der dann ebenso wie das Reflexband selbst bei der Perforierung durchbrochen wird. Auf diese Weise befindet sich Klebstoff nur noch in den Bereichen zwischen den Perforierungen, wodurch die Wirkung der Perforierung voll erhalten bleibt.

## Patentansprüche

1. Schutzbekleidung mit Reflexbändern, wobei die Reflexbänder Perforierungen aufweisen, durch die Dampf und Feuchtigkeit aus der Schutzbekleidung austreten kann,
**dadurch gekennzeichnet, dass**
- die Reflexbänder mit einem dampf- und feuchtigkeitsdurchlässigen Kleber auf der Schutzkleidung befestigt sind und
- die mit einer Klebstoffbeschichtung versehenen Reflexbänder perforiert werden, so dass eine Klebstoffschicht lediglich in den Bereichen zwischen den Perforierungen verbleibt,
- wodurch die Reflexbänder so auf die Schutzkleidung aufgeklebt sind, dass die Perforierungen zur Außenhaut der Schutzbekleidung offen bleiben

2. Schutzbekleidung mit Reflexbändern nach Anspruch 1,
**dadurch gekennzeichnet, dass**
die Reflexbänder eine enge Perforierung mit einem Lochdurchmesser von etwa 1 mm sowie einer Dichte von etwa 30 Perforierungen pro cm² aufweisen.

3. Schutzbekleidung mit Reflexbändern nach zumindest einem der Ansprüche 1 bis 2,
**dadurch gekennzeichnet, dass**
die Reflexbänder lediglich an ihren Rändern auf der Schutzbekleidung aufgeklebt sind.

4. Schutzbekleidung mit Reflexbändern nach zumindest einem der Ansprüche 1 oder 2,
**dadurch gekennzeichnet, dass**
die Reflexbänder auf die Schutzbekleidung aufgenäht sind.

5. Reflexbänder zur Anordnung auf Schutzbekleidung, die Perforierungen aufweisen, durch die Dampf und Feuchtigkeit ein- und austreten können
**dadurch gekennzeichnet, dass**
die Reflexbänder eine Klebstoffschicht zwischen den Perforierungen aufweisen, durch die Dampf und Feuchtigkeit ein- und austreten können.

6. Reflexbänder nach Anspruch 5,
**dadurch gekennzeichnet, dass**
die Reflexbänder eine enge Perforierung mit einem Lochdurchmesser von etwa 1 mm sowie einer Dichte von etwa 30 Perforierungen pro cm² aufweisen.

## Claims

1. Protective clothing with reflection strips, in which the reflecting strips have perforations through which vapour and moisture can escape from the protective clothing,
**characterized in that**
- the reflection strips are affixed on the protective clothing by means of an adhesive being permeable to vapour and moisture and
- the reflection strips and its adhesive layer being perforated, so that the adhesive layer simply remains in the areas between the perforations,
- whereby the reflection strips are affixed on the protective clothing in a way that the perforations to the outer skin of the protective clothing are kept open.

2. Protective clothing with reflection strips according to claim 1,
**characterized in that**
the reflection strips show a close perforation with a hole diameter of approximately 1 mm and a closeness of approximately 30 perforations per cm².

3. Protective clothing with reflection strips according to claim 1 or 2,
**characterized in that**
the reflection strips being affixed solely along its edges on the protective clothing.

4. Protective clothing with reflection strips according to claim 1 or 2,
**characterized in that**
the reflection strips being sewn on to the protective clothing.

5. Reflection strips to be placed on protective clothing featuring perforations through which vapour and moisture can escape from the protective clothing,
**characterized in that**
the reflection strips feature an adhesive layer in the areas between the perforations, through which vapour and moisture can escape from and enter into the protective clothing.

6. Reflection strips according to claim 5,
**characterized in that**
the reflection strips show a close perforation with a hole diameter of approximately 1 mm and a closeness of approximately 30 perforations per cm².

## Revendications

1. Vêtement de protection à bandes réfléchissantes, qui présentent des perforations à travers lesquelles la vapeur et l'humidité peuvent s'échapper du vêtement de protection,
**caractérisé en ce que,**
- les bandes réféchissantes sont fixées sur le vêtement de protection par l'intermédiaire d'une colle perméable à la vapeur et à l'humidité et que les bandes réfléchissantes enduites d'une couche de colle sont perforées, la couche de colle ne restant que sur les surfaces entre les perforations,
- les perforations des bandes réfléchissantes collées sur le vêtement de protection par l'intermédiaire de la susdite couche de colle restent ouvertes vers la face extérieure du vêtement de protection.

2. Vêtement de protection à bandes réfléchissantes selon revendication 1,
**caractérisé en ce que**
les bandes réfléchissantes présentent une perforation serrée à trous d'environ 1 mm de diamètre et à une densité d'environ 30 perforations par cm².

3. Vêtement de protection à bandes réfléchissantes selon au moins une des revendications 1 ou 2,
**caractérisé en ce que**
les bandes réfléchissantes ne sont pas collées sur le vêtement de protection qu'à leurs lisières.

4. Vêtement de protection à bandes réfléchissantes selon au moins une des revendications 1 ou 2,
**caractérisé en ce que**
les bandes réfléchissantes sont cousues sur le vêtement de protection.

5. Bandes réfléchissantes destinées à être appliquées à un vêtement de protection, qui présentent des perforations à travers lesquelles la vapeur et l'humidité peuvent entrer ou s'échapper,
**caractérisé en ce que**
les bandes réfléchissantes présentent une couche de colle entre les perforations, à travers laquelle la vapeur et l'humidité peuvent entrer ou s'échapper.

6. Bandes réfléchissantes selon la revendication 5,
**caractérisé en ce que**
les bandes réfléchissantes présentent une perforation serrée à trous d'environ 1 mm de diamètre et à une densité d'environ 30 perforations par cm².
